# EUROPÄISCHE PATENTSCHRIFT

(11) **EP 0 376 919 B1**
(45) Veröffentlichungstag und Bekanntmachung des Hinweises auf die Patenterteilung: **09.04.1997**
(21) Anmeldenummer: 90100036.4
(22) Anmeldetag: 02.01.1990
(51) Int. Cl.: B04B 1/20, B04B 9/12

(54) **Dekanter mit einem insoweit schwingungsentkoppelten Bauteil**
Decanter with a vibration upsetting component
Décanteur à élément de construction suspendu élastiquement

(30) Priorität: 30.12.1988 DE 3844407; 30.12.1988 DE 3844406
(43) Veröffentlichungstag der Anmeldung: 04.07.1990
(73) Patentinhaber: FLOTTWEG GMBH, D-84137 Vilsbiburg (DE)
(72) Erfinder: Jäger, Ernst Adolf Dr., D-8313 Vilsbiburg (DE)
(74) Vertreter: Flügel, Otto, Dipl.-Ing.

(56) Entgegenhaltungen:
- DE-A- 3 142 779
- DE-B- 1 152 961
- FR-A- 1 027 844
- FR-A- 2 357 307
- GB-A- 955 532

## Beschreibung

Die Erfindung bezieht sich auf einen Dekanter mit den Merkmalen des Oberbegriffes des Anspruches 1.

Dekanter - auch Vollmantel-Schneckenzentrifugen genannt - dienen der Trennung von sogenannten Suspensionen, Stoffe, die eine Mischung aus Feststoff und ein oder mehreren unterschiedlich schweren Flüssigkeiten umfassen. Die Trennung erfolgt unter Ausnutzung von Fliehkraft, weshalb je nach Suspension hohe Drehzahlen erforderlich sind. Der sich unter dem Einfluß der Schwerkraft an der Innenfläche des Mantels ansammelnde Feststoff wird mit Hilfe einer innerhalb des schnelldrehenden Zentrifugenmantels mit demgegenüber verhältnismäßig geringer Differenzdrehzahl umlaufender Schnecke in der Regel über eine zur Rotationsachse hin konisch ansteigende Trockenstrecke zum sogenannten Feststoffaustrag geführt, während die Flüssigphase oder auch mehrere Flüssigphasen unterschiedlicher Wichte mit zur Rotationsachse hin abnehmendem spezifischen Gewicht in der Regel an dem dem Feststoffaustrag axial gegenüberliegenden Ende der Trommel abgezogen werden. Solche Dekanter sind bekannt.

Ein solcher insbesondere schnelldrehender Dekanter bildet zusammen mit seinen Antriebs- und gegebenenfalls auch Hilfsaggregaten wie Schaltschrank etc., die alle auf einem gemeinsamen Maschinenbett gehalten sind, ein Massesystem, das zumindest eine kritische Eigenfrequenz für das Betriebsverhalten des Dekanters aufweist, die eine unter mehreren Eigenfrequenzen dieses Massesystems sein kann. Diese kritische Eigenfrequenz, in der die bewegten Teile eine Schwingung entsprechend hoher Amplitude ausführen, ist störend, wenn sie nahe oder unterhalb der Betriebsfrequenz des Dekanters liegt, die durch die umlaufenden Teile wie Trommel, Schnecke, Antriebsmotor etc. bestimmt ist. Diese Betriebsfrequenz ist nur theoretisch Konstante, sie ist bereits durch den Einfluß des jeweils aufgenommenen Feststoffes, einer Betriebsregelung und dergleichen tatsächlich ein bestimmter Betriebsfrequenzbereich. Darüber hinaus gibt es Schwingungserscheinungen, die vom Feststoff her in seiner Verbindungsfunktion zwischen Trommel und Schnecke auftreten, und zwar dergestalt, daß die Reibung der den Feststoff befördernden Schnecke zu Bremserscheinungen führt, die sich in Spannungen des Differenzdrehzahl-Verbindungsgetriebes zwischen Trommel und Schnecke niederschlagen, so daß die Schnecke hinsichtlich ihrer Differenzdrehzahl zur Trommel nicht konstant, sondern mit einem bestimmten Rhythmus an Drehzahländerung behaftet ist.

Bei einer Zentrifuge der in Rede stehenden Art - FR-A-2357307 - hat man bereits zur Vermeidung des dort sogenannten Phänomens eines Rotorwirbels aufgrund einer Trockenreibung vorgeschlagen, die Schnecke gegenüber dem Mantel durch radial bwz. axial wirkende Federn abzustützen.

Auch hat man bereits - DE-A-3142779 - bei möglichst lang gestreckt ausgebildeten Dekanterzentrifugen vorgeschlagen, diese außenseitig des Mantels abzustützen, um bei Unwuchten auftretende Tendenzen zur seitlichen Ausbauchung des Mantels zu begegnen.

Es ist in vielfältiger Weise weiter bekannt - FR-A-1027844; DE-B-1152961; GB-A-955532 - Vibrations- bzw. Schwingungserscheinungen bei Zentrifugen jeweils aus bestimmten Gesichtspunkten heraus anzugehen, ohne daß die Frage der Veränderung bzw. Kompensation der Eigenfrequenz des gesamten Systems dabei Erwähnung findet.

Der Erfindung liegt die Aufgabe zugrunde, kritische Eigenschwingungen bei einer Dekanteranlage der eingangs genannten Art, einem über das Maschinenbett verbundenen Massensystem also, möglichst zu umgehen bzw. zu dämpfen.

Ausgehend von einem Dekanter mit den Merkmalen des Oberbegriffes des Anspruches 1 wird diese Aufgabe erfindungsgemäß durch dessen kennzeichnende Merkmale gelöst.

Dazu wird erfindungsgemäß zunächst von der Vorstellung ausgegangen, die kritische Eigenfrequenz aus dem Bereich der Betriebsfrequenzen entfernt zu halten, weil die Betriebsfrequenz aufgrund von Unwuchten der Trommel, der Schnecke etc. anregend wirkt. In einfachster Ausgestaltung gelingt dies bereits dadurch, daß das Massesystem durch Abkopplung eines Teils der Masse hinsichtlich der kritischen Eigenfrequenzen zu höheren Werten hin verlagert wird. Je nach Ausgestaltung bzw. Massen- und Federungswert kann bereits eine solche Maßnahme ausreichend sein, die sogenannte kritische Eigenfrequenz des um den abgekoppelten Teil der Masse verringerten Systems außerhalb, genauer gesagt oberhalb, des Betriebsfrequenzbereiches anzusiedeln, so daß die gefürchtete kritische Eigenfrequenz nicht mehr durch die auftretende Betriebsfrequenz angeregt ausgelöst wird.

In besonders bevorzugter Ausführung wird der abgekoppelte Masseteil, also ein für den Betrieb des Dekanters ohnehin vorhandenes Bauteil, insoweit separiert, als seine Aufhängung gegenüber dem Maschinenbett bzw. dem Rest der übrigen Bauteile hinsichtlich der elastischen Kopplung entsprechend "weicher" gestaltet wird. Es wird in der Praxis bevorzugt diese Federung sein, mit der man die Veränderung der schwingenden Masse vornimmt, weniger die Masse des abgekoppelten Teiles selbst, das aufgrund seiner Funktion nicht beliebig veränderbar ist. Wichtig ist, daß der abgekoppelte Masseteil hinsichtlich seiner Eigenfrequenz oder Aufstellfrequenz gegenüber dem Maschinenbett und damit den verbleibenden Bauteilen des Massesystems so bemessen bzw. in seiner elastischen Aufhängung so abgestimmt ist, daß seine Eigenfrequenz der kritischen Eigenfrequenz des verbleibenden Massesystems entspricht. Zwischen dem insoweit abgekoppelten Masseteil und die verbleibende Masse des Massensystems, also insbesondere zwischen der abekoppelten Masse und dem Maschinenbett, wird ein Dämpfungsglied eingeschaltet, das im Falle des Auftretens der kritischen Eigenfrequenz durch die damit verbundenen entsprechend hohen Amplituden über einen entsprechend großen Reibweg betätigt wird und somit Schwingungsenergie aufnimmt.

In besonders bevorzugter Ausführung kann diese abgekoppelte Masse der Antriebsmotor des Dekanters sein, dessen Aufstellungsfrequenz demnach im Bereich der kritischen Eigenfrequenz des verbleibenden Massensystems liegt. Der Motor ist demnach derart gefedert gegenüber dem Maschinenbett aufgehängt, daß er bei Anstoß eine Schwingung ausführt, deren Frequenz im Bereich der kritischen Eigenfrequenz liegt, so daß bei entsprechender Anregung und Auftreten zugehörig großer Amplitude das zwischen dem Motor und dem Maschinenbett angeordnete Dämpfungsglied entsprechend hohe Reibarbeit leistet.

Diese letztere Maßnahme ist natürlich um so wertvoller, je weniger es gelingt, durch das Abkoppeln eines (oder mehrerer) Bauteile schlechthin die kritische Eigenfrequenz soweit aus dem Bereich der Betriebsfrequenz des Dekanters zu verlagern, daß Störungen nicht mehr auftreten. Ähnliche Betrachtungen gelten natürlich auch für kritische Eigenfrequenzen, die unterhalb der Betriebsfrequenz liegen und bei Anlauf des Dekanters Durchfahren werden müssen.

Vorstehend wurde als Beispiel einer abkupplungsfähigen Masse der Antriebsmotor des Dekanters angeführt. Man kann aber auch Hilfsaggregate oder andere Teile des Dekanters in vergleichbarer Weise abkoppeln und hinsichtlich der kritischen Eigenfrequenz "synchronisieren".

Wie schon angesprochen, kann im Betrieb neben der durch den maschinellen Aufbau des Dekanters selbst bedingten Eigenfrequenz eine störende Schwingung auch durch den Einfluß des Feststoffes der jeweils verarbeiteten Suspension auftreten. Dieser Einfluß ist nicht konstant bzw. hängt nicht linear von der Drehzahl ab. Um die dadurch auftretenden Frequenzeinflüsse abzubauen, kann man gezielt eine Entkoppelung zwischen Schnecke und Dekanter vornehmen, und zwar bevorzugt im Bereich der Rotationsverbindung zwischen diesen beiden Bauteilen. Das Getriebe zwischen Schnecke und Trommel kann ein starres Getriebe sein, es kann sich aber auch um einen steuerbaren Getriebemotor handeln. Die Entkopplung zwischen Schnecke und Rotor erfolgt vorzugsweise über ein Reibglied, ähnlich wie es bei Kupplungen aus dem Bereich der Kraftfahrzeuge dem Prinzip nach bekannt ist. Die Anordnung einer solchen federelastischen Reibkupplung kann irgendwo zwischen Trommel und Schnecke, insbesondere zwischen Differenzdrehzahlgetriebe und Schneckennabe vorgesehen werden. Die durch die Feststoffbelastung an der Schnecke auftretenden Schwingungen sind insbesondere für das Getriebe schädlich, weil nach Auftreten entsprechender Spannungen schlagartige Belastungen aufzunehmen sind. Durch das Reibglied, das - wie auch bei den übrigen Lösungen - bevorzugt parallel zu der federelastischen Kopplung angeordnet ist, werden diese Schwingungen mit zunehmender Amplitude und damit längerem Reibweg in stärkerem Maße gedämpft.

Soweit solche Schwingungsstörungen vom Feststoff her über den Mantel auch auf das Maschinenbett übertragen werden, tritt der vorerwähnte Hilfsdämpfer in Form der auf die kritische Eigenfrequenz abgestimmten, abgekoppelten Teilmasse ebenfalls in Kraft, und zwar um so wirksamer, je näher die Störungsfrequenzen im Bereich der kritischen Eigenfrequenzen des verbleibenden Massensystems liegen.

Da die zwischen der Schnecke und dem Mantel feststoffbedingt auftretenenden Schwingungen bzw. Stoßbelastungen auch eine axiale Kraftkompenente beinhalten, kann man die Schnecke auch axial zumindest federelastisch nachgiebig abstützen, wodurch die Lager des Dekanters von entsprechenden Stoßbelastungen frei gehalten bzw. geschont werden. Natürlich kann man auch in diesem Bewegungsbereich ein Dämpfungsglied einsetzen. Die axiale Abdämpfung bzw. Abfederung kann neben derjenigen im Zuge der getrieblichen Verbindung zwischen Schnecke und Trommel vorgesehen sein.

Schließlich läßt sich das von dem übrigen Massensystem abgekoppelte Bauteil hinsichtlich seiner Eigenfrequenz auch gesteuert ausgestalten, um nämlich im Zuge einer Regelung mit automatischer Abtastung der Schwingungen des Systems beispielsweise der Schwingungsamplituden eine Anpassung an die jeweils konkret auftretende Höchstamplitude herbeizuführen. Der durch die Abtastung der Schwingungsamplituden gewonnene Wert kann beispielsweise herangezogen werden, um die Steifigkeit der abgefederten Anbindung der abgekoppelten Masse gegenüber dem Restsystem bzw. dem Maschinenbett so zu verändern, daß die Eigenfrequenz des abgekoppelten Bauteils mit der kritischen, jeweils abgetasteten Eigenfrequenz des übrigen Systems übereinstimmt. Dies läßt sich beispielsweise durch hydraulisches Stellglied bewerkstelligen, das durch Verkürzung des Federweges oder dergleichen die Federcharakteristik der Aufstellverbindung zwischen dem abgekoppelten Bauteil und dem Maschinenbett entsprechend beeinflußt. Vergleichbares läßt sich auch im federelastischen Entkopplungsbereich zwischen Schnecke und Trommel vorsehen, um suspensionsabhängigen Schwingungen gerecht zu werden.

Diese und weitere Ausführungen der Erfindung ergeben sich aus den Unteransprüchen, insbesondere im Zusammenhang mit den in der Zeichnung wiedergegebenen Ausführungsbeispielen, deren nachstehende Beschreibung die Erfindung näher erläutert. Es zeigen
- Figur 1: Stirnansicht und Seitenansicht der Halterung eines Antriebsmotors an einer Membranwandung mit parallel geschaltetem Dämpfungsglied;
- Figur 2: Stirnansicht auf den Dekanter und den daneben angeordneten Antriebsmotor bzw. dessen Membranwandung in Anordnung auf ein und denselben Maschinenbett;
- Figur 3: eine gegenüber Figur 2 geänderte Aufstellung und Halterung des Antriebsmotors;
- Figur 4: eine schematische Schnittansicht auf einen Dekanter mit gegenüber der Trommel im Getriebeverbindungsweg federelastisch und gedämpft angeordnete Schnecke;
- Figur 5: eine schematische Schnittansicht mit gegenüber der Trommel axial versetzbar gehaltener Schnecke.

Aus Figur 1 geht in zwei um 90° gedrehten Ansichten als wesentlich eine Halterung 8 für einen Antriebsmotor 6 hervor, der - zusammen mit der insgesamt mit 2 (Figur 2) bezeichneten Zentrifuge bzw. Dekanter auf einem gemeinsamen Maschinenbett 1 angeordnet ist. Wie aus den Figuren 4 und 5 ersichtlich, besteht die Rotationseinheit 2 des Dekanters aus einer Trommel 3 und einer Schnecke 4, die über ein Differenzdrehzahlgetriebe 5 derart miteinander verbunden sind, daß sich die Schnecke 4 je nach rechts- oder linksgängiger Steigung ihrer Wendel bzw. Umlaufrichtung der Trommel 3 langsamer oder schneller als diese bewegt, so jedenfalls, daß ein sich an der Trommelinnenwandung aufgrund der Fliehkraft unter der Rotationsbewegung absetzender Feststoff von der Schnecke zu einer nicht dargestellten Austragsöffnung im sich konisch verengenden Teil der Trommel transportiert wird. Diese Ausbildung von Dekantern oder auch Vollmantel-Schneckenzentrifugen ist bekannt. Das zwischen der Schnecke 4 und der Trommel 3 angeordnete Getriebe 5 kann ein solches sein, das mit fester Untersetzung arbeitet, es kann sich aber auch um ein untersetzungsvariables Getriebe, insoweit also um einen Getriebemotor handeln.

Im Beispiel nach den Figuren 1 bis 3 ist der den Dekanter insgesamt antreibender Antriebsmotor 6, der beispielsweise an die Trommel unmittelbar oder auch an die Schnecke, regelmäßig über das zwischengeschaltete Getriebe, angeschlossen ist, als sogenannter entkoppelter Masseteil des Gesamtsystems des Dekanters ausgestaltet, der - soweit dargestellt - aus Trommel 3, Schnecke 4, Getriebe 5 und nichtdargestellten Hilfsaggregaten sowie natürlich dem Antriebsmotor 6 besteht, der in den Figuren 2 und 3 über einen Riementrieb 20 und in den Figuren 4 und 5 koaxial zur Rotationsachse des Dekanters angeordnet ist. Im Rahmen der Figuren 1 und 2 ist der Antriebsmotor 6 im Mittelbereich einer insgesamt mit 7 bezeichneten Membranwandung 8 befestigt, die in nicht weiter dargestellter Weise an das Maschinenbett 1 angeschlossen ist. Wie sich insbesondere aus dem linken Teil von Figur 1 wie auch aus Figur 2 ergibt, ist die Membranwandung 8 mit einer Vielzahl von Durchbrechungen 9 versehen, die sich etwa konzentrisch um eine mittig angeordnete Haltezone 12 erstrecken, in welcher der Motor - in Figur 1 angedeutet - angeflanscht ist. Die Durchbrechungen sind in Umfangsrichtung gesehen jeweils durch Brücken 10 unterbrochen, so daß sich von der Zone 12 zum Umfang hin gesehen über die Brücken 10 zwischen den Druchbrechungen 9 entsprechend lang ausgebildete Materialstege 11 ergeben. Diese Ausgestaltung hat zum Zweck, die Membranwandung 8 von der Haltezone 12 aus gesehen gegenüber dem Maschinenbett 1 gegenüber Drehmomentübertragungen steif auszubilden, während die Haltezone 12 in Richtungen, die eine Komponente senkrecht zur Ebene der Membranwandung 8 aufweisen, nachgiebig ist. Dies gilt für konkret koaxial zur Dekanterdrehachse gerichtete Kräfte wie auch für Taumelbewegungen um den Mittelpunkt der Zone 12 parallel zur Drehachse des Dekanters 2. Damit soll erreicht werden, daß der Antriebsmotor 6 nur hinsichtlich der Drehmomentübertragung auf den Dekanter "steif" an dem Maschinenbett und damit gegenüber den übrigen Dekanterteilen gehalten ist, in allen anderen Richtungen dagegen nachgiebig. Dies ist insbesondere für den Fall wichtig, daß die Verbindung zwischen dem Antriebsmotor 6 und dem Dekanter 2 über einen Riementrieb 20 erfolgt, wie dies Figur 2 zeigt. Aber auch bei der koaxialen Anordnung nach den Figuren 4 und 5, bei denen der Motor 6 über eine Drehmoment-Übertragungskupplung 19 an das Getriebe 5 bzw. an die Trommel 3 angeschlossen ist, kann eine ähnliche Halterung des Antriebsmotors 6 vorgesehen sein.

Durch die dergestalt elastische Verbindung zwischen dem Antriebsmotor 6 und dem Maschinenbett 1 wird die für die kritische Eigenfrequenz verantwortliche Masse und Elastizität des Gesamtmassesystems Dekanter insoweit heraufgesetzt, als ein Teil der Masse, nämlich diejenige des Antriebsmotors, insoweit diesem System entzogen wird. Je nach Abmessungen und Betriebsverhalten kann eine solche Maßnahme bereits genügen, kritische Eigenfrequenzen im Betriebsbereich zu vermeiden bzw. unkritisch durchlaufen zu können.

Es wird jedoch vielfach die kritische Eigenfrequenz zumindest in der Nähe der Betriebsfrequenz und damit der Anregung entsprechende Schwingungen verbleiben, weshalb in besonders bevorzugter Ausführung das abgekoppelte Bauteil - es können deren auch mehrere sein - hinsichtlich seiner "Aufstellfrequenz", d.h. seiner Eigenfrequenz gegenüber dem Maschinenbett so ausgelegt wird, daß diese Eigenfrequenz mit der kritischen Eigenfrequenz des Systems der verbleibenden Bauelemente übereinstimmt. Dann nämlich ergeben sich lange Schwingungswege für den Fall, daß die kritische Eigenfrequenz aufgrund von Anregung mehr oder weniger stark auftritt, und diese Bewegungen kann man durch Einsatz von Dämpfungsgliedern entsprechend herabsetzen, d.h. in der Regel über Reibverluste in Wärme umsetzen.

Figur 3 zeigt ein solches Beispiel anhand eines Antriebsmotors 6, der mit Hilfe von sogenannten Schwingmetallen, d.h. in allen Richtungen gummielastisch nachgebenden Füßen, an dem Maschinenbett 1 abgestützt ist. Um die für die Drehmomentübertragung erforderliche Spannung des Riementriebs 20 zu gewährleisten, ist das Motorgehäuse durch eine Zugstange 15 an dem Maschinenbett 1 in Richtung der Riemenzugspannung insoweit unelastisch gehalten. Diese Zugstange 15 übernimmt insoweit die Aufgabe der Membranwandung 8, was die Steifigkeit in Richtung der Drehmomentübertragung anbetrifft. Über diese Schwingmetalle 14 ist der Motor 6 gegenüber dem Maschinenbett 1 mit einer Eigenschwingung gehalten, die in der Größenordnung der kritischen Eigenfrequenz des verbleibenden Massensystems des Dekanters liegt. Bei 13 ist ein Dämpfungsglied angedeutet, das hier mehr symbolisch als zweiarmiger Hebel mit dem Reibungswert zwischen den Hebelarmen bestimmender Knebelschraube wiedergegeben ist. Auch ist in Figur 3 die Anordnung nicht unbedingt in Richtung der zu dämpfenden Kräfte zu verstehen wiedergegeben, es handelt sich - wie gesagt - mehr um ein Symbol. Figur 1 zeigt dagegen die Anordnung des Dämpfungsgliedes gegenüber den zu dämpfenden Schwingungen zutreffender.

Die Figuren 4 und 5 zeigen eine abgefederte und/oder gedämpfte Halterung der Schnecke 4 gegenüber der Trommel 3, wobei die mit diesen Maßnahmen abzufangenden Schwingungserscheinungen zwischen Schnecke und Trommel durch den jeweils anfallenden Feststoff dadurch bedingt sind, daß die Schnecke reibbelastet gegenüber der Trommel ihre Differenzdrehzahl zu verringernd geneigt ist und entsprechende Kräfte im Getriebe 5 gespeichert werden, bis dieses aufgrund seiner Elastizität die Schnecke gegenüber der Trommel sprunghaft beschleunigt. Auch dadurch sind rhythmische Laufstörungen verursacht, die Schwingungscharakter haben und den Betrieb, vor allen Dingen die Lagerung der drehenden Dekanterteile, erheblich belasten. Aufgrund der Neigung der Schneckenwendel sind die solche Schwingungen auslösenden Kräfte zwischen Trommel und Schnecke sowohl rotatorischer als auch in Drehachsrichtung translatorischer Art weshalb man - Figur 4 - solche Schwingungserscheingungen mittels einer in den Getriebeverbindungsweg zwischen Schnecke und Trommel eingeschalteten elastischen Dämpfungseinrichtung 16 - von Kraftfahrzeugen her bekannt - als auch wahlweise oder zusätzlich durch eine axiale federelastische Versetzbarkeit der Schnecke gegenüber der Trommel auffangen kann - Figur 5 die elastische Achsialabstützung 17 -. Auch diese elastische Achsialabstützung kann selbstverständlich mit einer Dämpfungseinrichtung 18 einhergehen, wie dies in Figur 5 angedeutet ist.

Durch Abtasten der Schwingung, beispielsweise der Schwingungsamplitude, des Dekanters lassen sich kritische Eigenfrequenzen ermitteln, und die aus einer solchen Überwachung gewonnenen Signale lassen sich zur Steuerung der Eigenfrequenz des oder der jeweils abgekoppelten Bauelemente mit dem Ziel verwerten, deren Eigenfrequenz auf kritische Eigenfrequenzen des Dekantermassensystems abzustimmen, um große Dämpfungswege zur Verfügung stellen zu können. Dies läßt sich beispielsweise durch Steuerung der Federcharakteristik in der Aufhängung des jeweils abgekoppelten Bauteils, im vorliegenden Beispiel Antriebsmotor oder Schnecke erreichen, insbesondere mit Hilfe einer entsprechend angeordneten hydraulischen Einrichtung, die den Federweg und/oder die Federhärte beeinflußt.

## Patentansprüche

1. Dekanter für die Trennung einer Suspension in eine Feststoff- und eine oder mehrere Flüssigphasen mit folgenden Bauteilen:
- einer Trommel (3),
- einer Transportschnecke (4),
- einem Getriebe (5) und
- einem Antriebsmotor (6),
wobei die Trommel (3) auf dem Maschinenbett (1) drehbar abgestützt ist, die Transportschnecke (4) in der Trommel (3) gegenüber dieser mit Differenzdrehzahl umlaufend antreibbar ist, das Getriebe (5) zwischen Trommel (3) und Transportschnecke (4) eingeschaltet ist, der Antriebsmotor (6) über das Getriebe (5) an die Rotationseinheit aus Trommel (3) und Transportschnecke (4) angeschlossen ist, wobei der Dekanter weiter über Zu-und Ableitungen (21) für die Suspension und/oder die Feststoff- und Flüssigphasen verfügt, sowie ggfs. über Hilfsaggregate, die ebenfalls an dem Maschinenbett (1) gehalten sind,
**dadurch gekennzeichnet**,
daß mindestens ein Bauteil (6; 4) von den anderen an dem Maschinenbett (1) gehaltenen Bauteilen in wenigstens einer Bewegungsrichtung abgefedert entkoppelt und mittels eines parallel zur Abfederung arbeitenden Dämpfungsgliedes (13; 16; 18) mit den anderen Bauteilen gekoppelt ist und daß das wenigstens eine entkoppelt angeordnete Bauteil (6; 4) und/oder seine Halterung an dem Maschinenbett (1) bzw. gegenüber den anderen Bauteilen (1, 3, 4, 5) auf eine kritische Eigenfrequenz der übrigen Dekanteranlage abgestimmt bemessen, insbesondere hinsichtlich der Elastizität der Halterung abgestimmt, ist.

2. Dekanter nach Anspruch 1,
**dadurch gekennzeichnet**,
daß das von den übrigen Bauteilen insoweit entkoppelte an dem Maschinenbett (1) abgestützte Bauteil der Antriebsmotor (6) ist.

3. Dekanter nach Anspruch 1 oder 2,
**dadurch gekennzeichnet**,
daß das von den übrigen Bauteilen (1, 3, 4, 5) insoweit entkoppelte Bauteil, insbesondere Antriebsmotor (6), an einer membranartigen Wandung (8) gehalten ist, die durch etwa konzentrisch um die Haltezone (12) für das Bauteil (6) verlaufende Wandungsdurchbrechungen (9) in Richtung senkrecht zur Wandungsebene besonders nachgiebig ist, zwischen denen in Umfangsrichtung versetzte Brücken (10) belassen sind, so daß sich von der Haltezone (12) radial nach außen gesehen entsprechend lange mäanderförmig verzweigt verlaufende Materialstege (11) ergeben.

4. Dekanter nach Anspruch 1 oder 2,
**dadurch gekennzeichnet**,
daß das von den übrigen Bauteilen (1, 3, 4, 5) insoweit entkoppelte Bauteil, insbesondere Antriebsmotor (6), über elastische Verbindungsstücke (Schwingmetalle 14), an das Maschinenbett (1) angeschlossen ist und gegebenenfalls eine Abspannung (15) zur Aufnahme von durch Drehmomentübertragung hervorgerufenen Kräften aufweist.

5. Dekanter nach einem der Ansprüche 1 bis 4,
**dadurch gekennzeichnet**,
daß eine entkoppelnde Halterung zwischen dem Bauteil und den anderen Bauteilen bzw. dem Maschinenbett unter Verwendung eines Kunstwerkstoffes mit ausgeprägter innerer Reibung bei Betriebstemperatur hergestellt ist.

6. Dekanter nach Anspruch 1,
**dadurch gekennzeichnet**,
daß in den Getriebeweg zwischen der Schnecke (4) und der Trommel (3) eine drehelastische Kupplung (16), insbesondere mit einer Reibeinrichtung als Dämpfungsglied (18) versehen, eingeschaltet ist.

7. Dekanter nach Anspruch 1 oder 6,
**dadurch gekennzeichnet**,
daß die Schnecke (4) gegenüber der Trommel (3) in axialer Richtung elastisch, insbesondere bei gleichzeitiger Reibung durch ein Dämpfungsglied (18), verschiebbar gelagert ist.

8. Dekanter nach einem der Ansprüche 3 bis 5,
**dadurch gekennzeichnet**,
daß das entkoppelte Bauteil der Antriebsmotor (6) des Dekanters (2) ist und daß die Drehmomentübertragungseinrichtung ein Riementrieb (20) ist, dessen Riemenspannung durch die in allen anderen Kräfterichtungen entkoppelnd wirksame membranartige Wandung (8) sichergestellt ist.

9. Dekanter nach einem der Ansprüche 1 bis 5,
**dadurch gekennzeichnet**,
daß das entkoppelte Bauteil der koaxial zur Dekanterachse angeordnete Antriebsmotor (6) des Dekanters ist und daß der Antriebsmotor (6) gegen Verdrehung um seine Achse im wesentlichen unelastisch abgestützt ist, z.B. bei Aufstellung auf Schwingmetallfüßen (14) mittels eines schwenkbar zwischen dem Motorgehäuse und dem Maschinenbett (1) angeordneter Zugstange (15).

10. Dekanter nach einem der Ansprüche 1 bis 9,
**gekennzeichnet durch**, eine
Schwingungsabtasteinrichtung, die die Eigen- bzw. Aufstellfrequenz des von dem übrigen Massensystem abgekoppelten Bauteils (6; 4) in Abhängigkeit von der abgetasteten Frequenz einstellend steuert.

11. Dekanter nach Anspruch 10,
**dadurch gekennzeichnet**,
daß die Schwingungsabtasteinrichtung an der Trommelaufstellung gegenüber dem Maschinenbett angeordnet ist und eine hydraulische Einstelleinrichtung für die Federcharakteristik der Halterung des Antriebsmotors gegenüber dem Maschinenbett aussteuert.

## Claims

1. Decanter for separating a suspension into a solid phase and one or more liquid phases, having the following components:
a drum (3),
a worm conveyor screw (4),
a transmission (5) and
a drive motor (6),
the drum (3) being rotatably supported on the machine bed (1), the worm conveyor screw (4) being rotationally driven in the drum (3) at a differential speed relative thereto, the transmission (5) being mounted between the drum (3) and the worm conveyor screw (4), the drive motor (6) being connected via the transmission (5) to the rotational unit comprising the drum (3) and worm conveyor screw (4), whilst the decanter further has inlet and outlet pipes (21) for the suspension and/or the solid and liquid phases, and optionally auxiliary equipment which is also mounted on the machine bed (1), characterised in that at least one component (6;4) is resiliently decoupled from the other components mounted on the machine bed (1) in at least one direction of movement and is coupled to the other components by means of an anti-vibration member (13;16;18) operating parallel to the springing and that the or each component (6;4) which is decoupled in its arrangement and/or the mounting thereof on the machine bed (1) or relative to the other components (1,3,4,5) is of such dimensions as to be tuned to a critical inherent frequency of the remainder of the decanter apparatus, particularly with regard to the elasticity of the mounting.

2. Decanter according to claim 1, characterised in that the component supported on the machine bed (1) and thus decoupled from the other components is the drive motor (6).

3. Decanter according to claim 1 or 2, characterised in that the component, particularly the drive motor (6), which is thus decoupled from the other components (1,3, 4,5) is mounted on a membrane-like wall (8) which is particularly flexible in the direction at right angles to the plane of the wall thanks to openings (9) in the wall which extend concentrically around the mounting zone (12) for the component (6), whilst between said openings (9) there are bridges (10) which are offset in the circumferential direction, so that, viewed radially outwards from the mounting zone (12), correspondingly long webs (11) of material are produced which extend in a branching meandering shape.

4. Decanter according to claim 1 or 2, characterised in that the component thus decoupled from the other components (1,3,4,5), more particularly the drive motor (6), is attached to the machine bed (1) by means of elastic connecting members (vibration mounts 14) and optionally has a guy (15) for absorbing forces produced by torque transmission.

5. Decanter according to one of claims 1 to 4, characterised in that a decoupling mounting is produced between the component and the other components or the machine bed using a plastics material having a marked internal friction at operating temperature.

6. Decanter according to claim 1, characterised in that a rotationally elastic coupling (16), more particularly provided with a friction device as anti-vibration member (18), is inserted in the transmission path between the screw (4) and the drum (3).

7. Decanter according to claim 1 or 6, characterised in that the screw (4) is mounted so as to be movable relative to the drum (3) in the axial direction in a resilient manner, in particular when there is simultaneous friction produced by an anti-vibration member (18).

8. Decanter according to one of claims 3 to 5, characterised in that the decoupled component is the drive motor (6) of the decanter (2) and in that the torque transmission device is a belt drive (20) the tensioning of the belt of which is provided by the membrane-like wall which acts as a decoupler in every other direction of force.

9. Decanter according to one of claims 1 to 5, characterised in that the decoupled component is the drive motor (6) of the decanter, mounted coaxially with the axis of the decanter, and in that the drive motor (6) is essentially non-resiliently supported against rotation about its axis, eg. when installed on vibration mounting feet (14), by means of a tension rod (15) pivotally mounted between the motor housing and the machine bed.

10. Decanter according one of claims 1 to 9, characterised by a vibration sensing device which adjusts the inherent or set-up frequency of the component (6;4) decoupled from the remainder of the mass system, depending on the frequency sensed.

11. Decanter according to claim 10, characterised in that the vibration sensing device is mounted on the drum installation relative to the machine bed and controls a hydraulic adjusting device for setting the spring characteristics of the mounting of the drive motor relative to the machine bed.

## Revendications

1. Décanteur servant à séparer une suspension en une phase solide et en une ou plusieurs phases liquides, constitué des composants suivants, à savoir un tambour (3), un transporteur à vis (4), une transmission (5) et un moteur d'entraînement (6), décanteur dans lequel :
- le tambour (3) est monté tournant sur le bâti de machine, la vis de transport (4) peut être entraînée en continu à l'intérieur du tambour à une vitesse différente de celle du tambour, la transmission (5) est intercalée entre le tambour (3) et la vis (4),
- le moteur (6) est relié par la transmission (5) à l'ensemble tournant constitué par le tambour (3) et la vis (4),
- le décanteur dispose de conduites d'amenée et de sortie de la suspension et/ou des phases solide et liquides, ainsi que d'équipements auxiliaires montée également sur le bâti de machine (1),
caractérisé en ce que :
- au moins un composant (6, 4) est désaccouplé élastiquement des autres composants portés par le bâti de machine (1), au moins selon la direction de déplacement tandis qu'il reste accouplé à ces autres composants par l'intermédiaire d'un organe amortisseur (13, 16, 18) fonctionnant en parallèle avec le désaccouplement élastique,
- au moins un composant désaccouplé (6, 4) et/ou son support sur le bâti de machine (1) sont respectivement dimensionnés par rapport aux autres composants (1, 3, 4, 5) de manière à être accordés sur une fréquence critique propre au reste de l'installation de décantation, en particulier en ce qui concerne l'élasticité du support.

2. Décanteur selon la revendication 1,
caractérisé en ce que
le moteur d'entraînement (6) est le composant monté sur le bâti (1), qui est désaccouplé autant que possible des autres composants.

3. Décanteur selon la revendication 1 ou 2,
caractérisé en ce que
le composant (1, 3, 4, 5), en particulier le moteur (6) est monté sur une paroi à membrane (8) qui, par la présence d'ouvertures concentriques à la zone de maintien (12) du composant (6), est flexible perpendiculairement à son plan, ces ouvertures étant interrompues par des ponts (10) décalés périphériquement de manière à créer des bandes de matière (11) qui, vues radialement à partir de la zone (12) vers l'extérieur, dessinent des méandres imbriqués de longueurs correspondantes.

4. Décanteur selon la revendication 1 ou 2,
caractérisé en ce que
le composant désaccouplé autant que possible des autres composants (1, 3, 4, 5), en particulier le moteur (6) est raccordé au bâti de machine (1) par des pièces élastiques de liaison (métaux vibratiles 14) et comprend éventuellement un tirant (15) servant à encaisser les forces engendrées par la transmission des couples.

5. Décanteur selon les revendications 1 à 4,
caractérisé en ce que
un support désaccouplé est réalisé entre le composant et les autres composants et le bâti de machine, par utilisation d'une matière plastique présentant un frottement interne élevé aux températures de fonctionnement.

6. Décanteur selon la revendication 1,
caractérisé en ce que
un coupleur élastique en rotation (16), équipé en particulier d'un dispositif de frottement jouant le rôle d'organe amortisseur (18), est monté sur la ligne de transmission entre la vis (4) et le tambour (3).

7. Décanteur selon les revendications 1 ou 6,
caractérisé en ce que
la vis (4) peut coulisser élastiquement par rapport au tambour (3), en direction axiale, en particulier avec frottement simultané assuré par un organe amortisseur (18).

8. Décanteur selon une des revendications 3 à 5,
caractérisé en ce que
le composant désaccouplé est le moteur (6) d'entraînement du décanteur (2), le dispositif de transmission du couple étant constitué de courroies (20) dont la tension est assurée par la paroi à membrane agissant en désaccouplement dans toutes les autres directions de forces.

9. Décanteur selon une des revendications 1 à 5,
caractérisé en ce que
le composant désaccouplé est le moteur (6) du décanteur, monté coaxialement à celui-ci, ce moteur ne pouvant tourner autour de son axe grâce à un montage essentiellement non élastique, par exemple, dans le cas d'un montage sur des pieds vibratiles en métal (14), au moyen d'un tirant (15) reliant le carter du moteur au bâti de machine (1).

10. Décanteur selon une des revendications 1 à 9,
caractérisé en ce que
un dispositif d'analyse des vibrations commande le réglage des fréquences propres et de montage du composant (6, 4) déconnecté du reste du système massique, en fonction de la fréquence analysée.

11. Décanteur selon la revendication 10,
caractérisé en ce que
le dispositif d'analyse des vibrations est placé sur la suspension reliant le tambour au bâti, un dispositif hydraulique de réglage commandant la caractéristique élastique du support du moteur sur le bâti de machine.
